# FASCICULE DE BREVET EUROPEEN

(11) **EP 1 310 433 B1**
(45) Date de publication et mention de la délivrance du brevet: **22.02.2006**
(21) Numéro de dépôt: 02292347.8
(22) Date de dépôt: 25.09.2002
(51) Int. Cl.: B65D 1/30, B43K 31/00, B43K 5/14

(54) **Ensemble de cartouches d'encre, notamment pour instruments d'écriture**
Tintenpatronensatz, insbesondere für Schreibutensilien
Ink cartridge set, in particular for writing tools

(30) Priorité: 12.11.2001 FR 0114606
(43) Date de publication de la demande: 14.05.2003
(73) Titulaire: Reynolds,, 26000 Valence (FR)
(72) Inventeur: Banderet, Philippe, 26000 Valence (FR)
(74) Mandataire: Plaçais, Jean Yves

(56) Documents cités:
- EP-A- 1 122 188
- DE-A- 4 437 435
- FR-A- 1 211 229
- GB-A- 649 541
- US-A- 5 702 017

## Description

La présente invention concerne un ensemble de cartouches d'encre, notamment pour instruments d'écriture, comprenant plusieurs cartouches comportant une paroi latérale, ainsi que des pattes sécables venues de matière avec les cartouches et reliant les parois latérales des cartouches adjacentes, au moins une patte étant prévue entre les parois latérales de deux cartouches adjacentes.

FR-A-1 211 229 décrit un ensemble de tubes ayant une structure similaire et dans lequel tous les tubes sont réalisés solidairement les uns des autres par moulage afin de faciliter leur conditionnement et leur stockage.

La présente invention a pour objet un ensemble de cartouches d'encre dont la constitution est du type décrit dans le document ci-dessus et qui est caractérisé en ce qu'il comprend en outre un dispositif d'accrochage venu de matière avec les cartouches, ce dispositif étant relié à l'une des cartouches extrêmes de l'ensemble.

L'ensemble de cartouches peut ainsi être disposé tel quel dans un présentoir de vente dans les papeteries ou les grandes et moyennes surfaces.

Le fait que le dispositif d'accrochage soit venu de matière avec les cartouches permet de réduire encore les coûts de production.

Le dispositif d'accrochage est de préférence relié à la cartouche extrême correspondante par au moins une patte sécable.

Selon un mode de réalisation particulier, le dispositif d'accrochage peut-être constitué par une plaquette pourvue d'un orifice.

Grâce à cet orifice, l'ensemble de cartouches peut bien entendu être suspendu rapidement à un présentoir approprié.

Avantageusement, la plaquette comporte deux côtés opposés s'étendant transversalement aux cartouches et pourvus de moyens d'encliquetage respectivement complémentaires.

Plusieurs ensembles de cartouches peuvent donc être reliés les uns aux autres, ce qui permet de constituer une plus grande réserve de cartouches mise à la disposition des consommateurs.

L'ensemble de cartouches selon l'invention peut comprendre un deuxième dispositif d'accrochage relié à l'autre cartouche extrême, ce deuxième dispositif d'accrochage étant de préférence venu de matière avec les cartouches et relié à l'autre cartouche extrême par au moins une patte sécable.

Le deuxième dispositif d'accrochage est constitué de préférence par une seconde plaquette comportant deux côtés opposés s'étendant transversalement aux cartouches et pourvus chacun d'une encoche.

Lorsque deux ensembles de cartouches sont reliés l'un à l'autre grâce aux moyens d'encliquetage complémentaires du premier dispositif d'accrochage de chacun d'eux, les encoches adjacentes des deuxièmes dispositifs d'accrochage délimitent un orifice permettant de suspendre les deux ensembles de cartouches à un présentoir.

Afin de renforcer la liaison de deux ensembles de cartouches déjà reliés par l'intermédiaire des moyens d'encliquetage complémentaires de la première plaquette, les deux côtés opposés de la seconde plaquette qui s'étendent transversalement aux cartouches sont également pourvus de moyens d'encliquetage respectivement complémentaires.

Deux modes d'exécution de la présente invention seront décrits ci-après à titre d'exemples nullement limitatifs en référence aux dessins annexés dans lesquels :
- la figure 1 est une vue de face partielle d'un ensemble de cartouches d'encre conforme à l'invention ;
- la figure 2 est une vue de face de deux autres ensembles de cartouches conformes à l'invention, ces ensembles étant reliés l'un à l'autre ; et
- la figure 3 est une vue schématique partielle selon la ligne III-III de la figure 2.

L'ensemble de cartouches visible sur la figure 1 comprend plusieurs cartouches d'encre comportant un corps cylindrique 1 dont l'une des extrémités est pourvue d'un fond 2 et dont l'autre extrémité est pourvue d'un col 3 délimitant une entrée destinée à être obturée par un bouchon non représenté après l'introduction de l'encre.

Dans l'ensemble représenté, les cartouches sont réalisées en matière plastique, par exemple en polypropylène ou en polyéthylène, et réunies en un élément unique par des pattes sécables 4 venues de matière avec les cartouches et disposées deux par deux entre les parois latérales des cartouches adjacentes.

Il va de soi que l'on ne sortirait pas du cadre de la présente invention si un nombre de pattes différent de 2 était prévu entre les cartouches adjacentes et si les pattes n'étaient pas disposées en rangées, comme représenté.

L'ensemble de cartouches visible sur la figure 1 comprend également une plaquette d'accrochage 5 reliée à l'une des cartouches extrêmes par deux pattes sécables 6.

La plaquette d'accrochage 5 est venue de matière avec les cartouches et est pourvue d'un orifice 7 permettant de suspendre l'ensemble de cartouches à un présentoir non représenté.

Dans l'ensemble représenté, les pattes 6 sont identiques aux pattes 5, mais rien ne s'oppose à ce qu'elles soient différentes de ces dernières ou que leur nombre soit différent de 2.

On notera ici qu'un élément sécable supplémentaire 8 est prévu entre la plaquette 5 et la cartouche extrême adjacente afin de renforcer la liaison entre ces deux éléments.

Dans l'exemple ci-dessus, l'orifice 7 est triangulaire, mais sa forme pourrait être différente.

Comme le montre par ailleurs la figure 1, les côtés transversaux 9 de la plaquette, qui s'étendent perpendiculairement aux parois latérales des cartouches, comprennent des moyens d'encliquetage complémentaires 10 et 11 situés à égale distance de la cartouche extrême adjacente.

Les moyens d'encliquetage 10 et 11 sont respectivement constitués par un téton sphérique et une cavité de forme correspondante, mais pourraient avoir des formes différentes.

Grâce à ces moyens d'encliquetage, il est donc possible d'accoupler deux ensembles de cartouches en introduisant le téton 10 de la plaquette de l'un dans la cavité 11 de la plaquette de l'autre.

Les ensembles de cartouches visibles sur les figures 2 et 3 diffèrent de l'ensemble qui vient d'être décrit en ce qu'ils comprennent une deuxième plaquette d'accrochage 12 venue de matière avec les cartouches et reliée à l'autre cartouche extrême par deux pattes sécables 13 identiques aux pattes 6, ainsi que par un élément sécable 14 identique à l'élément 8.

les côtés transversaux 15 de la plaquette 12, qui s'étendent perpendiculairement aux parois latérales des cartouches, comprennent des moyens d'encliquetage complémentaires 16 et 17 identiques aux moyens d'encliquetage 10 et 11, mais qui pourraient être différents de ces derniers.

Les côtés transversaux 15 sont en outre pourvus d'une encoche 18. Ainsi, lorsque deux ensembles de cartouches sont accouplés, comme représenté sur la figure 2, les encoches adjacentes 18 des deux plaquettes 12 ménagent un orifice permettant de suspendre les ensembles accouplés à un présentoir non représenté.

On conçoit aisément que la présente invention permet de simplifier le conditionnement des cartouches d'encre puisque celles-ci n'ont plus à être disposées dans des étuis ou sous blister en vue de leur commercialisation.

La présente invention évite en outre les risques de perte des cartouches d'encre puisque celles-ci ne sont plus en vrac et ne peuvent donc plus s'éparpiller.

Enfin, elle permet une utilisation rapide d'une cartouche puisqu'il suffit de rompre les pattes la reliant aux autres cartouches et éventuellement les pattes la reliant à une plaquette d'accrochage.

## Revendications

1. Ensemble de cartouches d'encre, notamment pour instruments d'écriture, comprenant plusieurs cartouches comportant une paroi latérale, ainsi que des pattes sécables (4) venues de matière avec les cartouches et reliant les parois latérales des cartouches adjacentes, au moins une patte (4) étant prévue entre les parois latérales de deux cartouches adjacentes, **caractérisé en ce qu'**il comprend en outre un dispositif d'accrochage (5) venu de matière avec les cartouches, ce dispositif étant relié à l'une des cartouches extrêmes de l'ensemble.

2. Ensemble selon la revendication 1, **caractérisé en ce que** le dispositif d'accrochage (5) est relié à la cartouche extrême correspondante par au moins une patte sécable (6).

3. Ensemble selon la revendication 1 ou 2, **caractérisé en ce que** le dispositif d'accrochage est constitué par une plaquette (5) pourvue d'un orifice (7).

4. Ensemble selon la revendication 3, **caractérisé en ce que** la plaquette (5) comporte deux côtés opposés (9) s'étendant transversalement aux cartouches et pourvus de moyens d'encliquetage (10, 11) respectivement complémentaires.

5. Ensemble selon l'une quelconque des revendications 1 à 4, **caractérisé en ce qu'**il comprend un deuxième dispositif d'accrochage (12) relié à l'autre cartouche extrême de l'ensemble.

6. Ensemble selon la revendication 5, **caractérisé en ce que** le deuxième dispositif d'accrochage (12) est venu de matière avec les cartouches.

7. Ensemble selon la revendication 5 ou 6, **caractérisé en ce que** le deuxième dispositif d'accrochage (12) est relié à l'autre cartouche extrême par au moins une patte sécable (13).

8. Ensemble selon l'une quelconque des revendications 5 à 7, **caractérisé en ce que** le deuxième dispositif d'accrochage est constitué par une seconde plaquette (12) comportant deux côtés opposés (15) s'étendant transversalement aux cartouches et pourvus chacun d'une encoche (18).

9. Ensemble selon la revendication 8, **caractérisé en ce que** les deux côtés opposés (15) de la seconde plaquette (12) qui s'étendent transversalement aux cartouches sont également pourvus de moyens d'encliquetage (16, 17) respectivement complémentaires.

## Patentansprüche

1. Tintenpatronensatz, insbesondere für Schreibutensilien, mehrere eine Seitenwand aufweisende Kartuschen sowie aus demselben Material wie die Kartuschen mitgegossene durchtrennbare Stege (4) umfassend, welche die Seitenwände benachbarter Kartuschen verbinden, wobei zwischen den Seitenwänden zweier benachbarter Kartuschen wenigstens ein Steg (4) vorgesehen ist,
**dadurch gekennzeichnet, dass** er außerdem eine Aufhängeinrichtung (5) umfasst, wobei diese Einrichtung mit einer der äußersten Kartuschen des Satzes verbunden ist.

2. Satz nach Anspruch 1, **dadurch gekennzeichnet, dass** die Aufhängeinrichtung (5) mit der entsprechenden äußersten Kartusche durch wenigstens einen durchtrennbaren Steg (6) verbunden ist.

3. Satz nach einem der Ansprüche 1 oder 2, **dadurch gekennzeichnet, dass** die Aufhängeinrichtung durch eine mit einer Öffnung (7) versehene Platte (5) gebildet wird.

4. Satz nach Anspruch 3, **dadurch gekennzeichnet, dass** die Platte (5) zwei entgegengesetzte, sich transversal zu den Kartuschen erstreckende und jeweils komplementäre Einrasteinrichtungen (10, 11) aufweisende Seiten (9) umfasst.

5. Satz nach einem der Ansprüche 1 bis 4, **dadurch gekennzeichnet, dass** er eine zweite Aufhängeinrichtung (12) umfasst, verbunden mit der anderen äußersten Kartusche des Satzes.

6. Satz nach Anspruch 5, **dadurch gekennzeichnet, dass** die zweite Aufhängeinrichtung (12) aus demselben Material wie die Kartuschen mitgegossen ist.

7. Satz nach einem der Ansprüche 5 oder 6, **dadurch gekennzeichnet, dass** die zweite Aufhängeinrichtung (12) mit der anderen äußersten Kartusche durch wenigstens einen durchtrennbaren Steg (13) verbunden ist.

8. Satz nach einem der Ansprüche 5, bis 7, **dadurch gekennzeichnet, dass** die zweite Aufhängeinrichtung durch eine zweite Platte (12) gebildet wird, die zwei sich transversal zu den Kartuschen erstreckende entgegengesetzte Seiten (15) umfasst, von denen jede eine Kerbe (18) aufweist.

9. Satz nach Anspruch 8, **dadurch gekennzeichnet, dass** die beiden entgegengesetzten Seiten (15) der zweiten Platte (12), die sich transversal zu den Kartuschen erstrecken, ebenfalls jeweils komplementäre Einrasteinrichtungen (16, 17) umfassen.

## Claims

1. Set of ink cartridges, particularly for writing implements, comprising a plurality of cartridges having a side wall, and break-off tabs (4) integrally formed with the cartridges and joining the side walls of adjacent cartridges, at least one tab (4) being provided between the side walls of two adjacent cartridges, **characterised in that** it further comprises a hanger device (5) integrally formed with the cartridges, this device being connected to one of the end cartridges of the set.

2. Set according to claim 1, **characterised in that** the hanger device (5) is connected to the corresponding end cartridge by at least one break-off tab (6).

3. Set according to claim 1 or 2, **characterised in that** the hanger device is formed by a plate (5) provided with an opening (7).

4. Set according to claim 3, **characterised in that** the plate (5) has two opposite sides (9) extending transversely with respect to the cartridges and provided with latching means (10,11) which are complementary to one another.

5. Set according to any one of claims 1 to 4, **characterised in that** it comprises a second hanger device (12) connected to the other end cartridge of the set.

6. Set according to claim 5, **characterised in that** the second hanger device (12) is integrally formed with the cartridges.

7. Set according to claim 5 or 6, **characterised in that** the second hanger device (12) is connected to the other end cartridge by at least one break-off tab (13).

8. Set according to any one of claims 5 to 7, **characterised in that** the second hanger device consists of a second plate (12) comprising two opposite sides (15) extending transversely with respect to the cartridges and each having a notch (18).

9. Set according to claim 8, **characterised in that** the two opposite sides (15) of the second plate (12) which extend transversely with respect to the cartridges are also provided with latching means (16, 17) which are complementary to one another.
